# EUROPÄISCHE PATENTSCHRIFT

(11) **EP 3 123 566 B1**
(45) Veröffentlichungstag und Bekanntmachung des Hinweises auf die Patenterteilung: **04.04.2018**
(21) Anmeldenummer: 15705026.1
(22) Anmeldetag: 19.02.2015
(51) Int. Cl.: H01R 13/115

(54) **KONTAKTBUCHSE FÜR EINE STECKDOSE ODER KUPPLUNG**
SOCKET CONTACT FOR AN ELECTRICAL SOCKET
DOUILLE DE CONTACT POUR PRISE ÉLECTRIQUE

(30) Priorität: 26.03.2014 DE 202014101428 U
(43) Veröffentlichungstag der Anmeldung: 01.02.2017
(73) Patentinhaber: Bals Elektrotechnik GmbH & Co. KG, 57399 Kirchhundem (DE)
(72) Erfinder: RAMM, Andreas, 57399 Kirchhundem (DE)
(74) Vertreter: Blumbach · Zinngrebe Patent- und Rechtsanwälte
(86) Internationale Anmeldenummer: PCT/EP2015/053484
(87) Internationale Veröffentlichungsnummer: WO 2015/144364

(56) Entgegenhaltungen:
- EP-A2- 1 753 088
- DE-A1-102010 039 883
- US-A- 4 799 893

## Beschreibung

Die Erfindung betrifft Kontaktbuchsen für Steckdosen oder Kupplungen mit zwei federnden, eine Einführöffnung bildenden Buchsenschenkeln, zwischen welchen ein Kontaktstift eines Steckers dadurch einzuklemmen ist, dass die beiden Buchsenschenkel federnd auseinandergelenkt werden, wenn der Kontaktstift senkrecht zur Auslenkungsebene in die Einführöffnung eingeführt wird.

Derartige Kontaktbuchsen finden üblicherweise Verwendung in Steckdosen oder Kupplungen, insbesondere in Schutzkontaktsteckdosen, und dienen zur Herstellung des elektrischen Kontakts zwischen der Kontaktbuchse und dem Kontaktstift. In diese Steckdosen oder Kupplungen können üblicherweise Stecker eingesteckt werden, die Kontaktstifte mit unterschiedlichen Durchmessern aufweisen. Bekannt sind Kontaktstift-Durchmesser z.B. zwischen ca. 4 und 5 Millimetern. Infolgedessen müssen diese Steckdosen oder Kupplungen eine Universalität hinsichtlich verschiedenartiger Steckersysteme gewährleisten, welche Kontaktstifte mit unterschiedlichen Durchmessern aufweisen.

Die oben genannte Variabilität von Steckern führt häufig dazu, dass Buchsenschenkel von herkömmlichen Kontaktbuchsen solcher Steckdosen oder Kupplungen plastisch verformt werden, insbesondere bei Kontaktstiften mit großen Durchmessern oder bei Drehmomentbelastungen auf den Stecker oder die Kupplung, vor allem wenn Hebelkräfte oder Zugbelastungen auf die Stecker oder Kupplungen oder an daran angebrachten Verbindungskabeln wirken.

Ferner kann es bei herkömmlichen Kontaktbuchsen und Steckern mit Kontaktstiften, die kleine Durchmesser aufweisen, dazu kommen, dass aufgrund von einwirkenden Quer- oder Hebelkräften zumindest das freie Ende des eingeführten Kontaktstiftes aus einer gewünschten Klemmposition in der Einführöffnung der Kontaktbuchsen derart gegen die beiden Buchsenschenkel gedrückt wird, dass entweder die Buchsenschenkel und infolgedessen gegebenenfalls auch das Steckdosen- oder Kupplungsgehäuse wegen der starken Hebelkräfte plastisch verformt und beschädigt werden und/oder, dass der Kontaktstift aus der gewünschten Klemmposition in der Einführöffnung seitwärts durch die beiden auseinandergelenkten Buchsenschenkel herausgezwungen bzw. gedrückt wird und dann gegebenenfalls ebenfalls die Steckdose oder die Kupplung beschädigt. Die Folge kann in jedem Fall ein Verlust der Federwirkung des elektrischen Kontakts und/oder eine Überhitzung bis hin zu einem Verbrennen der Kontaktbuchsen sein.

Die EP 1 560 301 A1 beschreibt eine an eine elektrische Apparatur zur Übertragung des elektrischen Stromes anschließbare elektrische Anschlussvorrichtung mit einer Steckhülsenfassung aus leitendem Material, die eine Steckbuchse beinhaltet, wobei die Steckhülsenfassung eine zentrale Flache umfasst, die sich auf jeder Seite in zwei seitliche Flügel verlängert, die im Winkel von 90° in Bezug auf die zentrale Fläche gebogen sind und in der Mitte zwischen den Flügeln in einer Lasche verlängert sind. Von einem Ende der Steckhülsenfassung aus erstreckt sich jeder der Flügel durch eine Schleife zurück nach innen und endet in einer Höhlung, wobei mit einer jeweiligen Konkavität der Schleife auf der gegenüberliegenden Seite die Steckbuchse ausgebildet wird.

Eine Aufgabe der Erfindung besteht daher darin, eine gegenüber dem Stand der Technik verbesserte Kontaktbuchse für Steckdosen oder Kupplungen bereitzustellen, welche unterschiedliche Durchmesser von Kontaktstiften aufnehmen kann und somit flexibel einsetzbar ist. Darüber hinaus sollte die erfindungsgemäße Kontaktbuchse sowie eine erfindungsgemäß damit ausgerüstete Steckdose oder Kupplung vor Beschädigung durch plastische Verformungen geschützt oder zumindest widerstandsfähiger gegenüber möglichen Quer-, Zug- oder Hebelkräften sein, die über einen Stecker, eine Kupplung oder ein daran angebrachtes Kabel auf die Kontaktbuchse einwirken können.

Eine weitere Aufgabe der Erfindung ist es, eine einfache, sichere und/oder platzsparende Montage der erfindungsgemäßen Kontaktbuchse in einer Steckdose oder Kupplung zu gewährleisten. Darüber hinaus sollte eine wirtschaftliche Herstellung ermöglicht sein.

Als Lösung schlägt die Erfindung eine Kontaktbuchse und eine Steckdose oder Kupplung mit den Merkmalen der unabhängigen Ansprüche vor. Zweckmäßige Ausgestaltungen und Weiterbildungen sind Gegenstand der abhängigen Ansprüche.

Demgemäß schlägt die Erfindung eine Kontaktbuchse für Steckdosen oder Kupplungen mit zwei federnden, eine Einführöffnung bildenden Buchsenschenkeln vor, zwischen welchen ein Kontaktstift eines Steckers dadurch einzuklemmen ist, dass die beiden Buchsenschenkel federnd auseinandergelenkt werden, wenn der Kontaktstift senkrecht zur Auslenkungsebene in die Einführöffnung eingeführt wird.

Die erfindungsgemäße Kontaktbuchse weist eine Gabel mit einem ersten und einem zweiten Außenschenkel auf, zwischen denen ein erster und ein zweiter Innenschenkel gebildet ist, wobei die Innenschenkel jeweils an den freien Enden der Außenschenkel angeordnet sind und an jeweils einem freien Ende einen der Buchsenschenkel ausbilden, wobei zwischen den Buchsen- und Außenschenkeln freie Bereiche ausgebildet sind, so dass bei Einführung des Kontaktstifts in die Einführöffnung die beiden Buchsenschenkel federnd nach Außen in die freien Bereiche ausgelenkt werden können.

Erfindungsgemäß ist zwischen den Buchsen- und Außenschenkeln, insbesondere an dem ersten und/oder dem zweiten Außenschenkel, wenigstens eine Begrenzung ausgebildet, welche die Auslenkung des ersten und/oder zweiten Buchsenschenkels begrenzt.

Bevorzugt ist eine solche Begrenzung am ersten und/oder zweiten Außenschenkel in Art eines in Richtung Buchsenschenkel gerichteten Bogens ausgebildet. Darüber hinaus kann alternativ oder ergänzend eine solche Begrenzung durch Materialverstärkung an der Innenseite des ersten und/oder zweiten Außenschenkels oder an dem ersten und/oder zweiten Buchsenschenkel ausgebildet sein.

Die erfindungsgemäße Kontaktbuchse bietet somit zum einen den Vorteil, dass unterschiedliche Durchmesser von Kontaktstiften aufgenommen werden können und die Kontaktbuchse bzw. die Steckdose oder Kupplung somit flexibel einsetzbar ist.

Des Weiteren ist jedoch die Bewegungsfreiheit in Bezug auf die Auslenkbarkeit der Buchsenschenkel eingeschränkt, so dass die Widerstandsfähigkeit der erfindungsgemäßen Kontaktbuchse sowie einer damit ausgestatteten Steckdose oder Kupplung gegenüber plastischer Verformung und gegenüber auf den Kontaktstift einwirkenden Quer-, Zug- oder Hebelkräften gesteigert ist. Die Federwirkung der Kontaktbuchse bleibt somit deutlich länger erhalten.

Durch wenigstens eine am Außenschenkel in Art eines in Richtung Buchsenschenkel gerichteten Bogens ausgebildete Begrenzung ist ferner ein weiterer Abschnitt mit federdämpfenden Eigenschaften gebildet, der darüber hinaus die Eigenstabilität der Kontaktbuchse verbessert und einfach herstellbar ist.

In einer weiteren bevorzugten Ausgestaltung der erfindungsgemäßen Kontaktbuchse weist diese einen Federrücken auf, der den ersten mit dem zweiten Außenschenkel verbindet. Hierauf basierend können in weiterer besonders bevorzugter Ausgestaltung die Außenschenkel, die Innenschenkel, die Buchsenschenkel und der Federrücken aus einem einzigen länglichen Stück Blech gebogen sein, wobei sich hierdurch die Eigenstabilität der Kontaktbuchse weiter erhöht und die benötigten Herstellungsschritte reduziert werden.

Zwischen dem ersten und dem zweiten Außenschenkel kann jedoch alternativ auch lediglich ein Verbindungselement vorgesehen sein, welches den ersten mit dem zweiten Außenschenkel verbindet, wobei das Verbindungselement insbesondere mit dem ersten und dem zweiten Außenschenkel verankert ist.

Besonders bevorzugt ist jedoch der Federrücken derart geformt, dass er ergänzend ein solches Verbindungselement einschließt.

Zweckmäßig ist ein derartiges ergänzendes oder alternatives Verbindungselement an wenigstens einer der Begrenzungen fixiert. Hierdurch wird insbesondere erreicht, dass die Kontaktbuchse insgesamt betrachtet formstabil zusammengehalten wird und die beiden Außenschenkel dort dauerhaft jeweils in gleichem Abstand zueinander gehalten werden, unabhängig welche Kräfte auf die Federschenkel der Kontaktbuchse einwirken.

Vorteilhaft ist es weiter, wenn das Verbindungselement als elektrisches Anschlusselement ausgestaltet ist, so dass auch hieran je nach spezifischer Ausbildung ein elektrischer Leiter anschließbar ist.

Des Weiteren kann wenigstens einer der beiden Buchsenschenkel derart geformt sein, dass die Einführöffnung konisch oder trichterförmig gestaltet ist, so dass ein Steckerstift mit möglichst geringem Widerstand in die Einführöffnung einfach einführbar ist.

Die Erfindung betrifft auch eine Steckdose und eine Kupplung in der eine erfindungsgemäße Kontaktbuchse umfasst ist. Eine derartige Steckdose weist bevorzugt ein Gehäuse auf, in der die Kontaktbuchse in der Steckdose oder der Kupplung zweckmäßig fixiert ist. Von Vorteil ist es, wenn die Kontaktbuchse über den ersten und zweiten Außenschenkel fixiert ist und der erste und der zweite Innenschenkel federnd beweglich ist.

Die Erfindung wird nachfolgend anhand einiger bevorzugter, jedoch lediglich beispielhafter Ausführungsformen unter Bezugnahme auf die beigefügten Figuren näher beschrieben. Die Figuren zeigen:
- Fig. 1a: eine erste Ausführungsform einer erfindungsgemäßen Kontaktbuchse in einer Draufsicht,
- Fig. 1b: eine Kontaktbuchse nach Fig. 1a in einer Draufsicht mit einem aufgenommenen Kontaktstift,
- Fig. 2a: eine erste Ausführungsform einer erfindungsgemäßen Steckdose in einer Seitenansicht mit einem eingesteckten Stecker,
- Fig. 2b: eine Steckdose nach Fig. 2a in einer perspektivischen Ansicht,
- Fig. 2c: eine Steckdose nach Fig. 2a in einer Draufsicht,
- Fig. 2d: einen vergrößerten Detail-Ausschnitt einer Steckdose nach Fig. 2c,
- Fig. 3a: eine erfindungsgemäße Steckdose nach Fig. 2a mit einem eingesteckten Stecker, auf welchen eine Drehmomentbelastung einwirkt,
- Fig. 3b: eine Steckdose nach Fig. 3a in einer Draufsicht,
- Fig. 3c: einen vergrößerten Detail-Ausschnitt einer Steckdose nach Fig. 3b,
- Fig. 4a: eine weitere Ausführungsform einer erfindungsgemäßen Kontaktbuchse in einer Steckdose ohne Gehäuse mit einem eingesteckten Stecker,
- Fig. 4b: einen Detailausschnitt von Fig. 4a,
- Fig. 4c: einen nochmals vergrößerten Detail-Ausschnitt von Fig. 3c,
- Fig. 5a: eine weitere Ausführungsform einer erfindungsgemäßen Kontaktbuchse in einer Draufsicht, und
- Fig. 5b: eine Kontaktbuchse nach Fig.5a in einer hierzu jedoch entgegen gesetzten Draufsicht mit einem daran angeschlossenem elektrischen Leiter.

Die Figuren 1a und 1b zeigen eine Draufsicht auf eine erste Ausführungsform einer erfindungsgemäßen Kontaktbuchse zur Montage in Steckdosen oder Kupplungen, in welche ein Kontaktstift eines Steckers zur Herstellung eines elektrischen Kontakts einzustecken ist. Beispielhaft sind skizzenhaft eine Steckdose 9a, ein Stecker 11 und Kontaktstifte 10, 10', 10" in einigen Figuren beginnend ab Figur 2a gezeigt. In Abhängigkeit davon, wie viele elektrische Kontakte miteinander gepaart werden sollen, kann eine erfindungsgemäß ausgestattete Steckdose oder Kupplung folglich eine entsprechende Anzahl von erfindungsgemäßen Kontaktbuchsen 1, 1', 1" aufweisen.

Figur 1a zeigt eine Ausführungsform der Kontaktbuchse wie sie geformt sein kann, wenn kein Kontaktstift in die Kontaktbuchse eingeführt ist.

Erfindungsgemäß wird eine Einführöffnung 3 der Kontaktbuchse durch zwei federnde Buchsenschenkel 2a, 2b gebildet, zwischen welchen ein Kontaktstift 10 des Steckers 11 dadurch in die Einführöffnung 3 einzuklemmen ist, dass die beiden Buchsenschenkel 2a, 2b federnd auseinandergelenkt werden, wenn der Kontaktstift senkrecht zur Auslenkungsebene A, die der Bildebene von Fig. 1a entspricht, in die Einführöffnung 3 eingeführt wird.

Gemäß Figur 1a ist der erste und der zweite Buchsenschenkel 2a, 2b in etwa halbkreisförmig ausgestaltet, so dass diese einen zylinderförmig profilierten Kontaktstift umschließen können, wobei der erste und der zweite Buchsenschenkel 2a, 2b jegliche Form bzw. Teilform aufweisen können, um ein entsprechendes Profil eines Kontaktstiftes umschließen zu können.

Des Weiteren weist die Kontaktbuchse 1 eine Gabel 12 mit einem ersten und einem zweiten Außenschenkel 4a, 4b auf, zwischen denen ein erster und ein zweiter Innenschenkel 5a, 5b gebildet ist. Jeder Innenschenkel 5a, 5b ist an einem seiner Enden an dem freien Ende 6a, 6b eines der Außenschenkel 4a, 4b angeordnet und bildet zu seinem jeweils anderen Ende hin einen der Buchsenschenkel 2a, 2b aus.

Wie der Fig. 1a ferner zu entnehmen ist, sind die Innenschenkel 5a, 5b zusammen mit den Buchsenschenkeln 2a, 2b vorteilhaft derart geformt, dass die zwischen den Buchsenschenkeln 2a, 2b gebildete Einführöffnung 3 hierbei zweckmäßig eine Gestalt eines Einführmauls einnimmt.

Wie der Fig. 1a ferner zu entnehmen ist, liegen in dem dort dargestellten Zustand die Buchsenschenkel 2a, 2b bevorzugt zu beiden Seiten der Einführöffnung 3 hin aneinander an. Hierdurch kann ferner eine minimale Klemmweite definiert werden, ab welcher Kontaktstiftdurchmesser dauerhaft federnd gehalten werden können.

Erfindungsgemäß sind, wie in der Ausführungsform nach Fig. 1a gezeigt, zwischen den Buchsen- und Außenschenkeln 2a, 2b, 4a, 4b freie Bereiche F, F' ausgebildet, so dass bei Aufnahme eines Kontaktstifts 10 in die Einführöffnung 3 die beiden Buchsenschenkel 2a, 2b federnd nach Außen in die freien Bereiche F, F' ausgelenkt werden können.

Erfindungsgemäß ist zwischen den Buchsen- und Außenschenkeln wenigstens eine Begrenzung 7, 7' ausgebildet, welche die Auslenkung des ersten und/oder zweiten Buchsenschenkels begrenzt.

Fig. 1a zeigt hierzu eine besonders bevorzugte Ausgestaltung, wonach an dem ersten und zweiten Außenschenkel 4a, 4b jeweils eine Begrenzung 7, 7' ausgebildet ist, welche die Auslenkung des ersten bzw. des zweiten Buchsenschenkels 2a, 2b begrenzt.

Gemäß Figur 1a ist der erste und zweite Außenschenkel derart geformt, dass die zwei Begrenzungen 7, 7' in Art eines jeweils in Richtung Buchsenschenkel gerichteten Bogens ausgebildet sind. Grundsätzlich liegen jedoch auch die Anwendungen anderer Profile sowie eine Materialverstärkung zur Ausbildung einer Begrenzung im Rahmen der Erfindung.

Insbesondere bei Herstellung der Außen-, Innen- und Buchsenschenkel durch Biegung eines länglichen Materialstreifens, zweckmäßig aus einem elektrisch leitfähigen Material, lassen sich die in Fig. 1a gezeigten Begrenzungen auf einfache Weise herstellen und bieten einen weiteren Abschnitt mit federdämpfenden Eigenschaften.

Fig. 1b zeigt eine Draufsicht auf eine Kontaktbuchse nach Fig. 1a mit einem in das Einführmaul eingeführten Steckerstift. Wie zu sehen, sind die freien Bereiche F, F' gemäß Fig. 1a nunmehr gemäß Fig. 1b reduziert, da aufgrund des in die Einführöffnung 3 eingeführten und darin festgeklemmten Kontaktstifts 10 die beiden Buchsenschenkel 2a, 2b federnd nach Außen in die freien Bereiche F, F' ausgelenkt sind.

Ferner ist zu erkennen, dass die freien Enden der beiden Buchsenschenkel 2a, 2b im Falle des dort aufgenommenen Kontaktstifts 10 jeweils an den Begrenzungen 7 und 7' anliegen. Mittels der Begrenzungen 7, 7' können somit ferner eine maximale Klemmweite definiert werden, bis zu welcher Kontaktstiftdurchmesser dauerhaft federnd gehalten werden können.

Des Weiteren ist mittels der Begrenzungen 7, 7' die Bewegungsfreiheit in Bezug auf die Auslenkbarkeit der Buchsenschenkel 2a, 2b insgesamt so eingeschränkt, dass die Widerstandsfähigkeit der erfindungsgemäßen Kontaktbuchse gegenüber plastischer Verformung und gegenüber auf den Kontaktstift einwirkenden Quer-, Zug- oder Hebelkräften gesteigert ist. Infolge der Begrenzungen 7, 7' kann somit sichergestellt werden, dass die Buchsenschenkel 2a, 2b nur innerhalb deren Elastizitätsgrenzen ausgelenkt werden, ohne dass die Grenze zum plastischen Bereich überschritten wird. Die Federwirkung der Kontaktbuchse bleibt somit deutlich länger erhalten.

Darüber hinaus sind die Begrenzungen 7, 7' an den Außenschenkeln 4a, 4b derart dimensioniert, dass je nach Formgebung der freien Enden der Buchsenschenkel 2a, 2b diese bei Anlage an den Begrenzungen 7, 7' einen maximalen Abstand zueinander einnehmen können, der stets kleiner ist, als der kleinste klemmend aufzunehmende Durchmesser eines Kontaktstifts 10, so dass auch ein solcher Kontaktstift nicht seitwärts durch die beiden auseinander gelenkten Buchsenschenkel 2a, 2b aus der Einführöffnung 3 herausgezwungen bzw. gedrückt werden kann.

Folglich müssen die Buchsenschenkel 2a, 2b an deren freien Enden nicht zwingend im Zustand nach Fig. 1 aneinander anliegen, jedoch in jedem Fall auf einander zulaufen.

Die in den Fig. 1a und 1b gezeigte Kontaktbuchse 1 weist einen Federrücken 14 auf, der den ersten mit dem zweiten Außenschenkel 4a, 4b verbindet. Darüber hinaus sind die Innen- und die Außenschenkel sowie der Federrücken der Kontaktbuchse 1 aus einem einzigen länglichen Stück Blech beliebigen Metalls gebogen.

In Abwandlung der Figuren könnte je nach speziellem Einsatzgebiet anstelle des Federrückens 14 auch lediglich ein Verbindungselement 8 vorgesehen sein, welches den ersten mit dem zweiten Außenschenkel 4a, 4b verbindet, wobei das Verbindungselement, wie nachfolgend noch beschrieben, insbesondere mit dem ersten und dem zweiten Außenschenkel 4a, 4b verankert ist.

Besonders bevorzugt ist jedoch, wie in den Figuren zu sehen, ein Federrücken 14 vorgesehen und derart geformt, dass er ergänzend ein solches Verbindungselement 8, einschließen kann.

Bevorzugt sind die Schenkel und der Rücken der Kontaktbuchse 1 aus einem Federblech bzw. aus Messing oder Kupfer hergestellt, wobei es besonders vorteilhaft für die Eigenstabilität der Kontaktbuche ist, wenn das Verbindungselement 8 aus einem anderen Material, insbesondere elektrisch leitfähigem Material, beispielsweise aus einem härteren Material, beispielsweise einem Federstahl, gebildet ist.

Das gemäß der in den Figuren dargestellten Ausführungsform vom Federrücken 14 eingeschlossene Verbindungselement 8 ist ferner an beiden Begrenzungen 7, 7' fixiert, wodurch die Eigenstabilität der Kontaktbuchse 1 erhöht wird, indem die Kontaktbuchse 1 zusammengehalten wird und der Abstand zwischen den beiden Außenschenkeln 4a, 4b zumindest im Bereich der Begrenzungen 7, 7' auch bei Krafteinwirkung auf die Federschenkel gehalten wird.

Eine zu der Ausführungsform nach Fign. 1a und 1b gemäß vorstehender Beschreibung ähnliche Ausführungsform ist ferner in den Fign. 5a und 5b gezeigt, wobei im Wesentlichen gleiche oder im Wesentlichen gleichwirkende Elemente mit den selben Bezugszeichen belegt sind.

In bevorzugter Ausgestaltung der erfindungsgemäßen Kontaktbuchse ist das Verbindungselement 8 gleichzeitig als elektrisches Anschlusselement zum Anschluss eines elektrischen Leiters, beispielsweise einer Litze oder eines Drahtleiters, ausgestaltet, so dass die Anzahl der Bauteile für eine Kontaktbuchse, Steckdose oder Kupplung gegebenenfalls reduziert werden kann. In diesem Fall kann das Verbindungselement 8 z.B. als eine Klemmfeder mit einer Öffnung zum Einschieben des Leiters oder Litze ausgebildet sein, wie z.B. aus den Fig. 2a bis 2c oder auch Fig. 4a ersichtlich ist.

Andererseits kann der Anschluss eines elektrischen Leiters je nach Ausführung auch mittels anderer als mit in den Fig. 2a bis 2c oder auch Fig. 4a skizzierten Anschlusstechniken erfolgen, z.B. auch mittels Schraubverbindungen, wobei eine mögliche Ausführung hiervon den Fign. 5a und 5b zu entnehmen ist.

Demgemäß kann wenigstens ein vom Federrücken 14 eingeschlossenes elektrisch leitendes Element eine Schraubenmutter sein oder als solche fungieren. Dieses Element kann ein dem vorstehend bereits angeführten elektrisch leitenden Verbindungselement im Westlichen gleichwirkendes Verbindungselement 8 sein oder z.B. auch ein alternatives oder weiteres vom Federrücken 14 eingeschlossenes elektrisch leitendes Element 8'. Mittels einer von außerhalb der Kontaktbuche kommenden durch die Schraubenmutter geführten Schraube 19 kann dann z.B. auf einfache Weise ein elektrischer Leiter 20 an den Federrücken 14 geklemmt und somit elektrisch angeschlossen sein. Hierzu kann insbesondere der Federrücken 14 zweckmäßig derart geformt sein, dass zwischen diesem und dem vom Federrücken eingeschlossenen elektrisch leitenden Element wenigstens ein Leiteranschlussraum 21 gebildet ist. Besonders vorteilhaft ist es, wenn wenigstens einer der beiden Buchsenschenkel 2a, 2b der Kontaktbuchse 1 derart geformt ist, dass die Einführöffnung 3 konisch oder trichterförmig gestaltet ist (vgl. z.B. auch die Fig. 5a und 5b), so dass ein Kontaktstift 10, 10', 10" leicht in die Einführöffnung 3 einzuführen ist.

Fig. 2a zeigt in einer Seitenansicht eine erste Ausführungsform einer erfindungsgemäßen Steckdose 9a bei geöffnetem Deckel 9c und mit einem in die Steckdose 9a eingesteckten Stecker 11 in einer Normalposition, das heißt ohne eine Drehmomentbelastung auf den Stecker. Fig. 2b zeigt die Steckdose 9a nach Fig. 2a in einer perspektivischen Ansicht. Fig. 2c zeigt diese Steckdose 9a in einer Draufsicht.

In das Gehäuse 9b der Steckdose 9a sind gemäß Fig. 2a bis 2c drei erfindungsgemäße Kontaktbuchsen 1, 1', 1" nach Fig.1a und 1b montiert, in welche die Kontaktsstifte 10, 10', 10" des Steckers 11 eingesteckt sind, so dass die freien Enden der Kontaktstifte 10, 10' und 10" durch die Kontaktbuchsen 1, 1', 1" hindurchragen und daher sichtbar sind. Der mittlere Kontaktstift 10' ist etwas kürzer ausgestaltet und ragt daher mit seinem freien Ende nicht vollständig aus der Kontaktbuchse 1' heraus.

Es sei darauf hingewiesen, dass je nach spezieller Formgebung der Kontaktbuchse 1 und einem Gehäuse, in welches diese montiert werden kann, die Kontaktbuchse auch unter mechanischer Spannung montiert sein kann, z.B. durch Zusammenpressen der Außenschenkel 4a, 4b, so dass allein hierdurch eine Fixierung der Kontaktbuchse 1 in dem Gehäuse bewirkt ist.

Hierzu kann z.B. die Gabel 12 einer Kontaktbuchse 1 derart geformt sein, dass die Gabel 12 im ungespannten Zustand, d.h. vor Montage, aufgeweitet ist, wobei die freien Enden 6a, 6b der Außenschenkel 4a, 4b und die daran angeordneten Enden der Innenschenkel 5a, 5b dann einen größeren Abstand zueinander aufweisen, als in Fig. 1a dargestellt. In diesem Fall nimmt also die Kontaktbuchse 1 einen wie bei Fig. 1a dargestellten Zustand erst nach Montage ein.

Im Gegensatz hierzu kann für eine Montage, bei welcher die Kontaktbuchse 1 hierzu nicht vorgespannt werden muss, die Kontaktbuchse also bereits in der wie bei Fig. 1a dargestellten Form bereitgestellt sein.

Je nach spezieller Formgebung der Kontaktbuchse 1 und einem Gehäuse können somit im montierten Zustand z.B. auch auf die Kontaktbuchse 1 einwirkende Seitenkräfte zweckmäßig direkt vom Gehäuse aufgenommen werden.

Die gemäß Fig. 2a bis 2d in dem Gehäuse 9b der Steckdose 9a montierten Kontaktbuchsen 1, 1', 1" weisen ferner jeweils das Verbindungselement 8 auf, welches zweckmäßig als elektrisches Anschlusselement zum Anschluss eines elektrischen Leiters ausgestaltet ist, beispielsweise zum Einklemmen einer Litze oder eines Drahtleiters zwischen einer Klemmfeder. Einem von den Kontaktbuchsen 1, 1', 1" jeweils umfassten Verbindungselement 8 ist hierzu zweckmäßig ferner ein Klemmhebel 15, 15', 15" zum Betätigen der jeweiligen Klemmfeder zugeordnet (Fig. 2b und 2c). Hierzu kann der Federrücken 14 der erfindungsgemäßen Kontaktbuchse zusätzlich mit einer Ausnehmung ausgebildet sein, durch welche der Klemmhebel 15, 15', 15" auf eine Klemmfeder einwirken kann.

Fig. 2d zeigt in einer Draufsicht einen vergrößerten Detail-Ausschnitt der in dem Gehäuse 9b der Steckdose 9 montierten Kontaktbuchse 1 gemäß der Fig. 2a bis 2c. mit dem in die Einführöffnung 3 eingeführten Steckerstift 10.

Die zwischen den Buchen- und Außenschenkeln 2a, 2b, 4a, 4b ausgebildeten freien Bereiche F, F' sind gemäß Fig. 2d verringert und die beiden Buchsenschenkel 2a, 2b liegen mit ihren freien Enden an den Begrenzungen 7, 7' an.

Die Fign. 3a bis 3c zeigen die erfindungsgemäße Steckdose nach den Fig. 2a bis 2d mit eingestecktem Stecker bei zusätzlich seitlicher Krafteinwirkung, sodass ein Drehmoment Mb auf den Stecker ausgeübt wird. In Folge dessen wird dieser aus der Normalposition gedrückt und drückt entsprechend auch die in den Kontaktbuchsen eingeklemmten Kontaktstifte 10 und 10" aus ihrer Klemmposition seitlich in Richtung der freien Enden der Buchsenschenkel 2a, 2b (vgl. Fign. 3b, 3c). Wie vorstehend in Bezug auf die Fig. 1a und 1b beschrieben, werden die Kontaktstifte 10 und 10" jedoch durch die beiden auseinander gelenkten Buchsenschenkel 2a, 2b in Zusammenwirkung mit den Begrenzungen 7, 7' in der Einführöffnung 3 gehalten. Die Kontaktstifte 10 und 10" können folglich nicht seitwärts durch die beiden auseinander gelenkten Buchsenschenkel 2a, 2b aus der Einführöffnung 3 herausgezwungen bzw. gedrückt werden.

Ferner ist aufgrund der eingeschränkten Auslenkungsfreiheit die Gefahr jeglicher plastischer Verformung deutlich reduziert. Die ursprüngliche Federwirkung der Kontaktbuchse 1 bleibt somit im Wesentlichen erhalten, da die Buchsenschenkel 2a, 2b der Kontaktbuchse 1 vorzugsweise nur innerhalb deren Elastizitätsgrenzen ausgelenkt werden können, ohne dass die Grenze zum plastischen Bereich überschritten wird. Eine erfindungsgemäß ausgestattete Steckdose 9a oder Kupplung ist somit wesentlich effektiver gegenüber auf eingeklemmte Kontaktstifte 10, 10', 10" einwirkenden Quer-, Zug- oder Hebelkräfte

In Abwandlung zu Fig. 2a zeigt Fig. 4a eine Ausführungsform einer erfindungsgemäß ausgestatteten Steckdose 9a, mit aus Übersichtlichkeitsgründen freigelegtem Gehäuse für die Kontaktbuchsen 1, 1', 1", um eine bevorzugte Fixierung eines Verbindungselements 8 besser zu veranschaulichen. Fig. 4b zeigt hierzu einen Detail-Ausschnitt der Fig. 4a.

Gemäß Fig. 4a und 4b sowie 5a und 5b wird eine bevorzugte Fixierung eines Verbindungselements 8 dadurch erreicht, dass das Verbindungselement 8 zwei gegenüberliegende seitliche Schenkel 16 aufweist. Je nach spezieller Formgebung können somit im montierten Zustand z.B. auch auf die Kontaktbuchse 1 einwirkende Seitenkräfte zweckmäßig vom Verbindungselement 8 aufgenommen werden. In Fig. 4b ist einer diese Schenkel 16 zu sehen, welcher in eine Ausnehmung 17 im Bereich der Begrenzung 7' verankert sind. Der gegenüberliegende, nicht näher dargestellte Schenkel ist in entsprechender Weise im Bereich der Begrenzung 7 verankert (vgl. auch Fig. 5a und 5b). Hierdurch wird besonders effektiv die Kontaktbuchse 1 formstabil zusammengehalten und der Federrücken 14 der Kontaktbuchse 1 von auf einen in der Einführöffnung 3 eingeführten Kontaktstift 10 einwirkenden Kräften entlastet. Ferner kann hierüber eine dauerhaft stabile Lage zwischen Verbindungselement 8 und Federrücken 14 gewährleistet werden, so dass bei gleichzeitiger Verwendung des Verbindungselements 8 als elektrisches Anschlusselement dauerhaft eine den Anforderungen genügende elektrische Kontaktierung zwischen Kontaktbuchse und angeschlossenem elektrischen Leiter gewährleistet werden kann.

Eine der Fig. 4b ähnliche Detailansicht, jedoch basierend auf der Fig. 3c, d.h. bei einer Steckdose mit dargestelltem Gehäuse 9b, ist der Fig. 4c zu entnehmen. Wie ferner der Fig. 4c zu entnehmen, weist das Gehäuse 9b zusätzlich zwei gegenüberliegende, seitliche Lagerzapfen 18 auf. In Fig. 4c ist einer dieser Lagerzapfen 18 zu sehen, der von Außen in die Begrenzung 7' eingreift. Der gegenüberliegende, nicht näher dargestellte Lagerzapfen greift in entsprechender Weise in die Begrenzung 7 ein (vgl. Fig. 3c). Hierdurch kann z.B. eine Lagepositionierung der Kontaktbuchse im Gehäuse bewirkt werden, je nach Ausgestaltung auch eine vollständige Fixierung der Kontaktbuchse im Gehäuse.

### Bezugszeichen:

- 1, 1', 1": Kontaktbuchse
- 2a: erster Buchsenschenkel
- 2b: zweiter Buchsenschenkel
- 3: Einführöffnung
- 4a: erster Außenschenkel
- 4b: zweiter Außenschenkel
- 5a: erster Innenschenkel
- 5b: zweiter Innenschenkel
- 6a: erstes freies Ende des Außenschenkels
- 6b: zweites freies Ende des Außenschenkels
- 7, 7': Begrenzung
- 8: Verbindungselement
- 8': elektrisch leitendes Element
- 9a: Steckdose
- 9b: Gehäuse der Steckdose
- 9c: Deckel der Steckdose
- 10, 10', 10": Kontaktstift
- 11: Stecker
- 12: Gabel
- 14: Federrücken
- 15, 15', 15": Klemmhebel
- 16: seitliche Schenkel (Verankerung)
- 17: Ausnehmung
- 18: Gehäuselagerzapfen
- 19: Schraube
- 20: elektrischer Leiter
- 21: Leiteranschlussraum
- A: Auslenkungsebene
- F, F': freier Bereich
- Mb: Drehmoment

## Patentansprüche

1. Kontaktbuchse (1) für Steckdosen (9a) oder Kupplungen mit zwei federnden, eine Einführöffnung (3) bildenden Buchsenschenkeln (2a, 2b), zwischen welchen ein Kontaktstift (10, 10', 10") eines Steckers (11) dadurch in der Einführöffnung (3) einzuklemmen ist, dass die beiden Buchsenschenkel (2a, 2b) entlang einer Auslenkungsebene (A) federnd auseinandergelenkt werden, wenn der Kontaktstift (10, 10', 10") senkrecht zu der Auslenkungsebene (A) in die Einführöffnung (3) eingeführt wird, wobei:
die Kontaktbuchse (1) eine Gabel (12) mit einem ersten und einem zweiten Außenschenkel (4a, 4b) aufweist, zwischen denen ein erster und ein zweiter Innenschenkel (5a, 5b) gebildet ist;
jeder Innenschenkel (5a, 5b) an einem seiner Enden an dem freien Ende (6a, 6b) eines der Außenschenkel (4a, 4b) angeordnet ist und zu seinem jeweils anderen Ende hin einen der Buchsenschenkel (2a, 2b) mit einem freien Ende ausbildet;
zwischen den Buchsen- und Außenschenkeln (2a, 2b, 4a, 4b) freie Bereiche (F, F') ausgebildet sind, so dass bei Einführung des Kontaktstifts (10, 10', 10") in die Einführöffnung (3) die beiden Buchsenschenkel (2a, 2b) federnd nach Außen in die freien Bereiche (F, F') ausgelenkt werden können; und
der erste und der zweite Buchsenschenkel (2a, 2b) zumindest zu der Seite der Einführöffnung (3) aneinander anliegen, an welcher die Enden des ersten und zweiten Innenschenkels (5a, 5b) an den freien Enden (6a, 6b) des ersten und zweiten Außenschenkels (4a, 4b) angeordnet sind, und die freien Enden der Buchsenschenkeln (2a, 2b) aufeinander zulaufen,
dadurch gekenntzeichnet, dass
zwischen den Buchsen- und Außenschenkeln (2a, 2b, 4a, 4b) an dem ersten und zweiten Außenschenkel (4a, 4b) Begrenzungen (7, 7') ausgebildet sind, welche die Auslenkung des ersten und zweiten Buchsenschenkels (2a, 2b) begrenzen, wobei
die Begrenzungen (7, 7') derart dimensioniert sind, dass je nach Formgebung der freien Enden der Buchsenschenkel (2a, 2b) diese bei Anlage an den Begrenzungen (7, 7') einen maximalen Abstand zueinander einnehmen können, der stets kleiner ist, als der kleinste klemmend aufzunehmende Durchmessers des Kontaktstifts (10, 10', 10").

2. Kontaktbuchse (1) nach Anspruch 1, wobei die Kontaktbuchse (1) ferner einen Federrücken (14) aufweist, der den ersten mit dem zweiten Außenschenkel (4a, 4b) verbindet.

3. Kontaktbuchse (1) nach einem der Ansprüche 1 oder 2, wobei die Schenkel (2a, 2b, 4a, 4b, 5a, 5b) und der Federrücken (14) aus einem einzigen länglichen Stück Blech gebogen sind.

4. Kontaktbuchse (1) nach einem der Ansprüche 1 oder 2, wobei ein Verbindungselement (8) zwischen dem ersten und dem zweiten Außenschenkel (4a, 4b) vorgesehen ist, welches den ersten mit dem zweiten Außenschenkel (4a, 4b) verbindet.

5. Kontaktbuchse (1) nach Anspruch 4, wobei das Verbindungselement (8) mit dem ersten und dem zweiten Außenschenkel (4a, 4b) verankert ist.

6. Kontaktbuchse (1) wenigstens nach Anspruch 2 und 4, wobei der Federrücken (14) derart geformt ist, dass er das Verbindungselement (8) einschließt.

7. Kontaktbuchse (1) nach einem der Ansprüche 4 bis 6, wobei das Verbindungselement (8) an wenigstens einer der Begrenzungen (7, 7') fixiert ist.

8. Kontaktbuchse (1) nach einem der Ansprüche 4 bis 7, wobei das Verbindungselement (8) als elektrisches Anschlusselement ausgestaltet ist.

9. Kontaktbuchse (1) nach einem der Ansprüche 1 bis 8, wobei wenigstens einer der beiden Buchsenschenkeln (2a, 2b) derart geformt ist, dass die Einführöffnung (3) konisch oder trichterförmig gestaltet ist.

10. Kupplung oder Steckdose (9a) mit einer Kontaktbuchse (1) nach einem der Ansprüche 1 bis 9.

11. Kupplung oder Steckdose (9a) mit einer Kontaktbuchse (1) nach Anspruch 8, wobei der erste und der zweite Außenschenkel (4a, 4b) wenigstens teilweise an der Kupplung bzw. Steckdose (9a) fixiert ist und der erste und der zweite Innenschenkel (5a, 5b) federnd beweglich ist.

## Claims

1. A contact socket (1) for power outlets (9a) or couplings, comprising two resilient socket arms (2a, 2b) which form an insertion opening (3) and between which a contact pin (10, 10', 10") of a plug (11) can be clamped in the insertion opening (3) by resilient deflection of the two socket arms (2a, 2b) away from each other along a deflection plane (A) when the contact pin (10, 10', 10") is introduced into the insertion opening (3) perpendicular to the deflection plane (A); wherein:
the contact socket (1) comprises a fork (12) including a first and a second outer arm (4a, 4b) between which a first and a second inner arm (5a, 5b) is formed;
each inner arm (5a, 5b) has one end disposed on a free end (6a, 6b) of a respective one of the outer arms (4a, 4b) and towards the other end of each inner arm one of the socket arms (2a, 2b) is defined having a free end;
free areas (F, F') are defined between the socket arms and the outer arms (2a, 2b, 4a, 4b), so that when the contact pin (10, 10', 10") is introduced into the insertion opening (3), the two socket arms (2a, 2b) can resiliently deflect outwards into the free areas (F, F'); and wherein
the first and second socket arms (2a, 2b) bear against one another at least on the side of the insertion opening (3) where the ends of the first and second inner arms (5a, 5b) are disposed on the free ends (6a, 6b) of the first and second outer arms (4a, 4b) and where the free ends of the socket arms (2a, 2b) approach each other;
**characterized in that**
limiting features (7, 7') are formed between the socket arms and the outer arms (2a, 2b, 4a, 4b) on the first and second outer arms (4a, 4b), which limit the deflection of the first and second socket arms (2a, 2b); wherein
the limiting features (7, 7') are dimensioned such that depending on the shape of the free ends of the socket arms (2a, 2b), the socket arms when engaging on the limiting features (7, 7') can assume a maximum spacing from each other which will always be smaller than the minimum diameter of a contact pin (10, 10', 10") to be received in clamped manner.

2. The contact socket (1) according to claim 1, wherein the contact socket (1) further comprises a spring rear portion (14) connecting the first and second outer arms (4a, 4b) to each other.

3. The contact socket (1) according to any one of claims 1 or 2, wherein the arms (2a, 2b, 4a, 4b, 5a, 5b) and the spring rear portion (14) are bent from a single elongated sheet metal piece.

4. The contact socket (1) according to any one of claims 1 or 2, wherein a connecting element (8) is provided between the first and second outer arms (4a, 4b), which connects the first and second outer arms (4a, 4b) to each other.

5. The contact socket (1) according to claim 4, wherein the connecting element (8) is anchored to the first and second outer arms (4a, 4b).

6. The contact socket (1) at least according to claim 2 and 4, wherein the spring rear portion (14) is shaped so as to enclose the connecting element (8).

7. The contact socket (1) according to any one of claims 4 to 6, wherein the connecting element (8) is fixed on at least one of the limiting features (7, 7').

8. The contact socket (1) according to any one of claims 4 to 7, wherein the connecting element (8) is provided in the form of an electrical connection element.

9. The contact socket (1) according to any one of claims 1 to 8, wherein at least one of the two socket arms (2a, 2b) is shaped such that the insertion opening (3) is conical or funnel-shaped.

10. A coupling or power outlet (9a), comprising a contact socket (1) according to any one of claims 1 to 9.

11. A coupling or power outlet (9a), comprising a contact socket (1) according to claim 8, wherein the first and second outer arms (4a, 4b) are at least partially fixed to the coupling or the power outlet (9a), and wherein the first and second inner arms (5a, 5b) are resiliently movable.

## Revendications

1. Douille de contact (1) destinée à des prises de courant (9a) ou à des prolongateurs, qui comprend deux branches de douille (2a, 2b) élastiques formant un orifice d'insertion (3), entre lesquelles une broche de contact (10, 10', 10") d'une fiche (11) peut être serrée dans l'orifice d'insertion (3), du fait que les deux branches de douille (2a, 2b) sont défléchies élastiquement l'une de l'autre le long d'un plan de déflexion (A), lorsque la broche de contact (10, 10', 10") est insérée perpendiculairement au plan de déflexion (A) dans l'orifice d'insertion (3), où :
la douille de contact (1) comprend une fourche (12) pourvue d'une première et d'une deuxième branche extérieure (4a, 4b), entre lesquelles sont formées une première et une deuxième branche intérieure (5a, 5b) ;
chaque branche intérieure (5a, 5b) est agencée à l'une de ses extrémités à l'extrémité libre (6a, 6b) d'une des branches extérieures (4a, 4b) et forme avec une extrémité libre, en direction de son autre extrémité, une des branches de douille (2a, 2b) ;
des zones libres (F, F') sont ménagées entre les branches de douille et extérieures (2a, 2b, 4a, 4b), de sorte que lorsque la broche de contact (10, 10', 10") est insérée dans l'orifice d'insertion (3), les deux branches de douille (2a, 2b) peuvent être défléchies élastiquement vers l'extérieur dans les zones libres (F, F') ; et
la première et la deuxième branche de douille (2a, 2b) s'appliquent l'une contre l'autre au moins en direction de la face de l'orifice d'insertion (3) sur laquelle les extrémités de la première et de la deuxième branche intérieure (5a, 5b) sont agencées aux extrémités libres (6a, 6b) de la première et de la deuxième branche extérieure (4a, 4b), et les extrémités libres des branches de douille (2a, 2b) convergent les unes vers les autres,
**caractérisée en ce que** :
des éléments limiteurs (7, 7'), lesquels limitent la déflexion de la première et de la deuxième branche de douille (2a, 2b), sont formés entre les branches de douille et extérieures (2a, 2b, 4a, 4b) sur la première et la deuxième branche extérieure (4a, 4b), où
les éléments limiteurs (7, 7') sont dimensionnés de telle manière qu'en fonction de la mise en forme des extrémités libres des branches de douille (2a, 2b), celles-ci, lorsqu'elles s'appliquent contre les éléments limiteurs (7, 7'), peuvent occuper les unes par rapport aux autres un écart maximal qui est constamment inférieur au plus petit diamètre à recevoir par serrage de la broche de contact (10, 10', 10").

2. Douille de contact (1) selon la revendication 1, la douille de contact (1) comprenant en outre un dos élastique (14) qui relie la première et la deuxième branche extérieure (4a, 4b).

3. Douille de contact (1) selon l'une quelconque des revendications 1 et 2, dans laquelle les branches (2a, 2b, 4a, 4b, 5a, 5b) et le dos élastique (14) sont fléchis à partir d'une seule pièce de tôle allongée.

4. Douille de contact (1) selon l'une quelconque des revendications 1 et 2, dans laquelle un élément de liaison (8) est prévu entre la première et la deuxième branche extérieure (4a, 4b), lequel relie la première et la deuxième branche extérieure (4a, 4b).

5. Douille de contact (1) selon la revendication 4, dans laquelle l'élément de liaison (8) est ancré à la première et à la deuxième branche extérieure (4a, 4b).

6. Douille de contact (1) au moins selon les revendications 2 et 4, dans laquelle le dos élastique (14) est formé de manière à enserrer l'élément de liaison (8).

7. Douille de contact (1) selon l'une quelconque des revendications 4 à 6, dans laquelle l'élément de liaison (8) est fixé sur au moins un des éléments limiteurs (7, 7').

8. Douille de contact (1) selon l'une quelconque des revendications 4 à 7, dans laquelle l'élément de liaison (8) est réalisé sous la forme d'un élément de connexion électrique.

9. Douille de contact (1) selon l'une quelconque des revendications 1 à 8, dans laquelle au moins l'une des deux branches de douille (2a, 2b) est formée de telle manière que l'orifice d'insertion (3) est conique ou en forme d'entonnoir.

10. Prolongateur ou prise de courant (9a) comprenant une douille de contact (1) selon l'une quelconque des revendications 1 à 9.

11. Prolongateur ou prise de courant (9a) comprenant une douille de contact (1) selon la revendication 8, où la première et la deuxième branche extérieure (4a, 4b) sont fixées au moins en partie sur le prolongateur ou la prise de courant (9a) et la première et la deuxième branche intérieure (5a, 5b) sont mobiles élastiquement.
